# EUROPÄISCHE PATENTSCHRIFT

(11) **EP 1 321 410 B1**
(45) Veröffentlichungstag und Bekanntmachung des Hinweises auf die Patenterteilung: **30.08.2006**
(21) Anmeldenummer: 02023321.9
(22) Anmeldetag: 18.10.2002
(51) Int. Cl.: B65H 29/04

(54) **Verfahren und Vorrichtung zum Födern von flächigen Produkten**
Method and device for transporting flat products
Méthode et dispositif pour transporter des produits plats

(30) Priorität: 21.12.2001 CH 23422001
(43) Veröffentlichungstag der Anmeldung: 25.06.2003
(73) Patentinhaber: Ferag AG, 8340 Hinwil (CH)
(72) Erfinder: Honegger, Werner, 8806 Bäch (DE)
(74) Vertreter: Schaad, Balass, Menzl & Partner AG

(56) Entgegenhaltungen:
- EP-A- 0 330 868
- EP-A- 1 057 762
- FR-A- 2 420 499
- US-A- 4 039 182
- US-A- 5 295 679
- US-A- 5 660 382
- US-A1- 2001 020 769

## Beschreibung

Die Erfindung betrifft ein Verfahren zum Fördern von flächigen Produkten nach dem Oberbegriff von Anspruch 1 sowie eine Vorrichtung zur Durchführung des Verfahrens mit den Merkmalen von Anspruch 9.

Moderne Druckereimaschinen verarbeiten Druckereiprodukte mit einem Durchsatz von ca. 40-60'000 Produkten pro Stunde in der sogenannten Einfachproduktion. In Betriebsmodus "Doppelproduktion" ist die Produktionsrate demgegenüber auf 80-120'000 verdoppelt. Die Produkte werden am Ausgang der Druckereimaschine von einer Fördereinrichtung übernommen und zu einer weiterverarbeitenden Station gefördert. Die Fördereinrichtung umfasst üblicherweise einen Greiferförderer mit einer Mehrzahl von entlang einer Förderschiene bewegten Greifern. Um die Produkte zu schonen, ist es wünschenswert, dass sie mit einer Geschwindigkeit weggefördert werden, die eine bestimmte Maximalgeschwindigkeit nicht überschreitet. Des weiteren sollen die Produkte vorzugsweise in beiden Betriebsmodi der Druckereimaschine mit der gleichen Geschwindigkeit, jedoch mit gegebenenfalls verdoppelter Förderleistung, weggefördert werden. Es ist bekannt, die Produkte zu Paaren zusammenzufassen, bei denen die Produkte deckungsgleich oder gegeneinander versetzt angeordnet sind und die von jeweils einem Greifer aufgenommen und weiter gefördert werden. Nachteilig ist hieran, dass einander vollständig überlappende Produkte nach der Übergabe an eine weiterverarbeitende Station, z.B. eine weitere Fördereinrichtung, wieder vereinzelt werden müssen, da auch die spätere Verarbeitung einzeln erfolgt.

Der Erfindung liegt die Aufgabe zugrunde, ein Verfahren zum Fördern von flächigen Gegenständen, insbesondere Druckereiprodukten, anzugeben, bei dem die Gegenstände mit einem hohen Durchsatz gefördert und derart aufbereitet werden, dass das Einzelprodukt unmittelbar zugänglich bleibt. Der Erfindung liegt des weiteren die Aufgabe zugrunde, eine entsprechende Fördervorrichtung zur Verfügung zu stellen.

Die Aufgabe wird gelöst durch ein Verfahren mit den Merkmalen von Anspruch 1. Die Aufgabe wird weiterhin gelöst durch eine Vorrichtung zur Durchführung des Verfahrens mit den Merkmalen von Anspruch 9. Vorteilhafte Weiterbildungen der Erfindung ergeben sich aus den abhängigen Ansprüchen, der Beschreibung und den Zeichnungen.

Erfindungsgemäss werden jeweils zwei oder mehr Produkte im Bereich ihrer vorlaufenden Kanten derart gemeinsam von Greifern eines Greiferförderes ergriffen, dass ihre Kanten wechselseitig voneinander beabstandet sind. Die Produkte werden durch die Greifer gefördert und in wenigstens einem Übergabebereich an wenigstens eine Wegfördereinrichtung übergeben. Die Übergabe findet dergestalt statt, dass jedes Produkt das zuvor an die Wegfördereinrichtung übergebene Produkte höchstens teilweise überlappt, wobei die vorlaufenden Kanten der übergebenen Produkte voneinander beabstandet sind. Die gegeneinander versetzte Lage der Produkte im Greifer wird daher vorteilhaft zur Herstellung einer regelmässigen oder unregelmässigen Schuppenformation oder einer sonstwie vereinzelten oder leicht vereinzelbaren Produktanordnung genutzt, die auf einfache Weise weiterverarbeitet werden kann. Die Wegfördereinrichtung ist ein Greiferförderer, dessen Greifer jeweils ist ein Produkt aufnehmen. Auf diese Weise kann beim Wegfördern eine regelmässige Schuppenformation realisiert werden.

Die erfindungsgemässe Vorrichtung umfasst einen Greiferförderer mit einer Mehrzahl von Greifern, die imstande sind, jeweils zwei oder mehr Produkte im Bereich ihrer vorlaufenden Kanten in einer gegenseitig versetzten Lage zu ergreifen. Sie umfasst des weiteren wenigstens eine Steuereinrichtung, die die Greifer in wenigstens einem Übergabebereich zu öffnen imstande ist, und wenigstens eine Wegfördereinrichtung, mit der die übergebenen Produkte einer weiterverarbeitenden Station zugeführt werden. Die Vorrichtung ist an die beiden Betriebsmodi anpassbar. In der Einfachproduktion greift jeder Greifer nur ein Produkt, in der Doppelproduktion jeweils zwei. So kann die Fördergeschwindigkeit bei Verdopplung der Förderleistung konstant gehalten werden.

Die Übergabe jeweils einer Mehrzahl von Produkten, vorzugsweise von zwei Produkten an den Greiferförderer wird beispielsweise wie in der EP-A 0 330 868 geschildert durchgeführt. Dabei kommen die Produkte in einer Schuppenformation auf einem Förderband an und werden am Ende des Förderbandes paarweise von einzeln steuerbaren Greifern erfasst. Die Greifer haben eine Tiefe, die grösser ist als der Abstand zwischen den vorlaufenden Kanten von wenigstens zwei Druckereiprodukten in der zugeführten Schuppenformation. Ist der Abstand zweier Erzeugnisse in der Schuppenformation grösser als die Tiefe der Greifer, so können jeweils zwei oder mehr Produkte durch geeignete Mittel bereits in der Schuppenformation zusammengeschoben werden. In Frage kommt dazu beispielsweise ein mit dem Förderband mitlaufender Hilfsförderer, der die Produkte abbremsende oder beschleunigende Mitnehmer aufweist.

Erfindungsgemäss werden die Produkte so auf dem Wegförderer abgelegt, dass das einzelne Produkt an zumindest einer Kante zugänglich bleibt.

In einer vorteilhaften Weiterbildung der Erfindung erfolgt die Übergabe an zwei Wegfördereinrichtungen, so dass zwei Produktströme erzeugt werden. Auf diese Weise gelingt es vorteilhaft, den Produktstrom so zu reduzieren, dass die weiterverarbeitende Station ihn verarbeiten kann, ohne den Gesamtdurchsatz der Anlage zu vermindern.

Beispiele für die Ausführung der Erfindung sind in den Zeichnungen dargestellt und nachfolgend beschrieben. Es zeigen rein schematisch:
- Fig. 1: Eine Vorrichtung, bei der sämtliche Produkte in einem einzigen Übergabebereich an eine Wegfördereinrichtung übergeben werden;
- Fig. 2, 3: eine Vorrichtung, bei der in einem Übergabebereich jeder zweite Greifer geöffnet und die davon gehaltenen Produkte an eine Wegfördereinrichtung übergeben werden;
- Fig. 4: eine Vorrichtung, bei der in einem Übergabebereich jeder Greifer geöffnet wird, jedoch nur eines der gehaltenen Produkte an eine Wegfördereinrichtung abgibt;
- Fig. 5: eine Abwandlung der Vorrichtung aus Figur 4;
- Fig. 6-8: Möglichkeiten zum Aufteilen des mit der Wegfördereinrichtung aus Figur 1 weggeförderten Produktestroms in zwei Produkteströme.

Figur 1 zeigt eine erste Vorrichtung zur Durchführung eines erfindungsgemässen Verfahrens. Jeweils zwei Produkte 10, 10' sind von einem Greifer 3 erfasst und werden mit dem entsprechenden Greiferförderer 1 entlang einer Führungsschiene 9 bewegt. Innerhalb des Greifers 3 sind die vorderen Kanten 10a, 10a' der Produkte 10, 10' um einen Abstand A gegeneinander versetzt. Die nachlaufenden Kanten 10b, 10b' gleiten auf einer Unterlage 8. Zumindest in einem Übergabebereich 4 befindet sich unterhalb des Greiferförderers 1 eine Wegfördereinrichtung 2, die hier ebenfalls ein Greiferförderer mit einer Mehrzahl von Greifern 6 ist. Im Übergabebereich 4 werden durch eine geeignete Steuereinrichtung 5, die hier eine mechanisch feststehende Steuerkulisse sein kann, sämtliche Greifer an einer Auslösestelle geöffnet. Die nachlaufenden Kanten 10b, 10b' der freigegebenen Produkte 10, 10' werden von jeweils einem Greifer 6 der Wegfördereinrichtung 2 ergriffen. Dieser wird durch eine Steuereinrichtung 7, die ebenfalls eine Steuerkulisse sein kann, geschlossen, sobald sich die nachlaufende Kante 10b, 10b' im Maul des Greifers 6 befindet. Es können Hilfsmittel, z.B. ein entsprechend gestalteter Greifer oder eine Saugeinrichtung, vorhanden sein, die erleichtern, dass ein Greifer 6 der Wegfördereinrichtung 2 tatsächlich nur jeweils einen Gegenstand 10 bzw. 10' aufnimmt. Das Gleiten in unterschiedliche Greifer 6 kann des weiteren durch die Schwerkraft unterstützt werden, indem die Führungsschiene 9 des Greiferförderers 1 aus der Horizontalen geneigt ist. Ein Beispiel dafür ist in Figur 3 dargestellt. Wenn die Produkte wie in Figur 1 gezeigt liegend gefördert werden, ist es nicht notwendig, die Greifer 6 zu schliessen. Statt der Greifer können daher auch U-förmige Schiebeelemente verwendet werden.

Die Abstände a, b der Greifer 3 bzw. 6 und die Fördergeschwindigkeiten der Greiferförderers 1 bzw. der Wegfördereinrichtung 2 sind vorzugsweise so aneinander angepasst, dass beide Fördereinrichtungen 1, 2 die gleiche Gesamtförderkapazität haben. Wenn wie im vorliegenden Beispiel vom Greiferförderer 1 jeweils zwei Produkte 10, 10' in einem Greifer 3 gefördert werden, ist die Anzahl der Greifer 6 der Wegfördereinrichtung 2 pro Zeitintervall doppelt so gross wie die entsprechende Anzahl von Greifern 3 des Greiferförderers 1. Vorliegend ist der Abstand a der Greifer 3 des Greiferförderers doppelt so gross wie der Abstand b der Greifer 6 der Wegfördereinrichtung 2. Die Produkte 10, 10' liegen nach der Übergabe an die Wegfördereinrichtung 2 in einer Schuppenformation S vor, bei der ihre vorlaufenden Kanten 10a, 10a' um A' gegeneinander versetzt sind. Die Produkte können jedoch auch in einer anderen Lage weitergefördert werden, wie beispielsweise in Figur 6 gezeigt :

Anstelle des Greiferförderers kann als Wegfördereinrichtung 2 auch ein Förderband verwendet werden, auf das die Produkte 10, 10' beim Öffnen der Greifer 3 aufgelegt werden.

Figur 2 zeigt eine weitere Vorrichtung zur Durchführung des erfindungsgemässen Verfahrens. Der Greiferförderer 1 ist im dargestellten Bereich im wesentlichen identisch mit dem Greiferförderer aus Figur 1. Vorliegend wird nur jeder zweite Greifer 3 im Übergabebereich 4 zur Übergabe an die Wegfördereinrichtung 2 geöffnet. Die übrigen Greifer bleiben geschlossen und transportieren die Produkte 10, 10' zu einem hier nicht dargestellten weiteren Übergabebereich. Die dort vorgesehene zweite Wegfördereinrichtung kann wie die in Figur 2 gezeigte Wegfördereinrichtung 2 gestaltet sein. Die Wegfördereinrichtung 2 hat vorliegend die halbe Förderleistung wie der Greiferförderer 1. Die Abstände a, b und die Fördergeschwindigkeiten sind so aneinander angepasst, dass in einem Zeitintervall jeweils die gleiche Anzahl Greifer 3, 6 an einer bestimmten Stelle vorbeizieht. Vorliegend sind die Fördergeschwindigkeit und die Abstände a, b gleich. Die mit der Wegfördereinrichtung 2 wegtransportierten Produkte 10, 10' liegen in einer Schuppenformation S mit einem gegenseitigen Versatz A' vor. Mit der in Figur 2 gezeigten Variante gelingt auf einfache Weise ein Aufteilen des ursprünglichen Produktestroms.

Die in Figur 3 gezeigte Vorrichtung entspricht im wesentlichen der Vorrichtung aus Figur 2. Vorliegend sind Führungsschiene 9 des Greiferförderers 1 und die Führungsschiene 17 der Wegfördereinrichtung 2 im Übergabebereich 4 aus der Horizontalen geneigt, wodurch jeweils zwei freigegebene Produkte 10, 10' in unterschiedliche Greifer 6 der Wegfördereinrichtung 2 gleiten. Unterstützt wird dieses dadurch, dass die Greifer 6 einen Greiferarm 6a haben, der so lang ist, dass er zwei von demselben Greifer 3 gehaltene Produkte 10, 10' beim Fördern voneinander abhebt. Wird nun der Greifer 3 des Greiferförderers 1 im Übergabebereich 4 durch die Steuereinrichtung 5 geöffnet, gleitet das untere Produkt 10' in das geöffnete Maul des Greifers 6, während das obere Produkt 10 über den Greiferarm 6a in den nachfolgenden Greifer 6 rutscht. Die von den nicht geöffneten Greifern 3 gehaltenen Produkte werden über die bereits übergebenen Produkte gezogen und können in einem weiteren Übergabebereich, der nicht dargestellt ist, auf ähnliche Weise abgelegt werden.

Figur 4 zeigt eine weitere Variante des erfindungsgemässen Verfahrens und eine entsprechende Vorrichtung. Die Greifer 3 des Greiferförderers 1 sind vorliegend 2-Punkt-Greifer, die zwei Gegenstände zu greifen und individuell loszulassen imstande sind. Vorliegend ist neben den beiden Greiferarmen 3a, 3b, die scherenartig geöffnet und geschlossen werden können, ein zusätzlicher Greifarm 14 vorhanden. Während durch die normalen Greifarme 3a, 3b beide Produkte 10, 10' im Greifer 3 festgehalten werden, wird durch den zusätzlichen Greifarm 14 nur das untere Produkt 10' fixiert. Im Übergabebereich werden die Greiferarme 3a, 3b auseinander bewegt, so dass das obere Produkt 10 freigegeben wird und über das vom zusätzlichen Greifarm 14 gehaltene untere Produkt 10' in einen Greifer 6 der Wegfördereinrichtung 2 rutscht. Die gehaltenen unteren Produkte 10' werden zu einem weiteren Übergabebereich transportiert und dort durch Öffnen des zusätzlichen Greifarms 14 auf eine weitere Wegfördereinrichtung abgelegt. Auf der Wegfördereinrichtung 2 entsteht eine Schuppenformation S aus oberen Produkten 10, wobei obere und untere Produkte normalerweise ununterscheidbar sind. Für die Förderkapazitäten des Greiferförderers 1 und der Wegfördereinrichtung 2 gilt das zu Figur 2 Gesagte. Vorliegend sind die Fördergeschwindigkeiten und die Abstände a, b gleich.

Figur 5 zeigt eine Möglichkeit, das in Figur 4 gezeigte Verfahren ohne Ausrüstung jedes einzelnen Greifers 3 mit einem zusätzlichen Greifarm 14 durchzuführen. Dazu ist neben dem Greiferförderer 1 ein Hilfsgreiferförderer 11 vorhanden, dessen Greifer 12 im Übergabebereich 4 parallel zur Bewegungsbahn der Greifer 3 des Greiferförderers 1 bewegt werden. Die Steuereinrichtung 5 öffnet gleichzeitig den Hauptgreifer 3 und schliesst den synchron dazu mitbewegten Hilfsgreifer 12. Alternativ kann der Hilfsgreifer auch bereits vor dem Übergabebereich 4 geschlossen werden. Der Hilfsgreifer ist so ausgestaltet, dass er lediglich die vorlaufende Kante 10a' des unteren Produkts 10' ergreift und dieses somit im Hauptgreifer 3 hält, während das obere Produkt 10 hinausgleitet. Durch eine weitere Steuereinrichtung 13 wird der Hauptgreifer 3 nach der Abgabe des oberen Produkts 10 wieder geschlossen und der Hilfsgreifer 12 geöffnet. Damit werden lediglich die unteren Produkte 10' mit dem Greiferförderer 1 weiter transportiert und können in einem weiteren Übergabebereich auf eine weitere Wegfördereinrichtung abgelegt werden.

Bei den in Figuren 4 und 5 gezeigten Vorrichtungen kann die Wegfördereinrichtung 2 durch einen Bandförderer ersetzt werden, wenn die Produkte im wesentlichen liegend in einer Schuppenformation S weitertransportiert werden sollen, denn im Übergabebereich 4 wird jeweils nur ein Produkt in regelmässigen zeitlichen Abständen abgelegt.

Figur 6 zeigt eine Möglichkeit zur Aufteilung des an die Wegfördereinrichtung 2 auf Figur 1 übergebenen Produktestroms in zwei Produkteströme. Jedes zweite Produkt wird in einem weiteren Übergabebereich 19 an eine weitere Wegfördereinrichtung 15, hier ebenfalls ein Greiferförderer mit Greifern 20, übergeben. Dazu wird jeder zweite Greifer 6 der Wegfördereinrichtung 2 durch eine Steuereinrichtung 16 geöffnet und ein synchron dazu mitbewegter Greifer 20 der weiteren Fördereinrichtung 15 durch eine Steuereinrichtung 18 im wesentlichen zeitgleich geschlossen. Jedes zweite Produkt wird daher ausgesondert. Vorliegend sind die Fördergeschwindigkeiten bei der Fördereinrichtungen 2, 15 im weiteren Übergabebereich 19 im wesentlichen gleich. Der Abstand c der Greifer 20 ist doppelt so gross wie der Abstand b der Greifer 6.

Die Figuren 7 und 8 zeigen weitere Beispiele zur Aufteilung des an die Wegfördereinrichtung 2 übergebenen Förderstroms, zum Beispiel gemäss Figur 1. Die Wegfördereinrichtungen 2 haben jeweils eine Mehrzahl von Greifern 6, die gegen einander versetzt entlang zwei zunächst parallelen und dann auseinanderlaufenden Führungsschienen 17, 17' geführt sind. Die Produkte 10, 10' werden abwechselnd von Greifern der linken bzw. rechten Führungsschiene 17, 17' aufgenommen, so dass der Förderstrom reissverschlussartig auseinandergezogen wird.

## Patentansprüche

1. Verfahren zum Fördern von flächigen Produkten (10, 10'), insbesondere Druckereiprodukten, wobei jeweils zwei oder mehr Produkte (10, 10') im Bereich ihrer vorlaufenden Kanten (10a, 10a') derart gemeinsam von Greifern (3) eines zufördernden Greiferförderers (1) ergriffen werden, dass die Kanten (10a, l0a') wechselseitig voneinander beabstandet sind, und wobei die Produkte (10, 10') durch die Greifer (3) gefördert und in wenigstens einem Übergabebereich (4) an wenigstens eine Wegfördereinrichtung (2) derart übergeben werden, dass jedes Produkt (10, 10') das zuvor an die Wegfördereinrichtung (2) übergebene Produkt (10, 10') höchstens teilweise überlappt und die vorlaufenden Kanten (10a, 10a') der Produkte (10, 10') voneinander beabstandet sind, **dadurch gekennzeichnet, dass** die wenigstens eine Wegfördereinrichtung (2) ein weiterer Greiferförderer ist, dessen Greifer (6) jeweils nur ein Produkt (10, 10') aufnehmen.

2. Verfahren nach Anspruch 1, **dadurch gekennzeichnet, dass** ein einziger Übergabebereich (4) mit einer Wegfördereinrichtun (2) vorhanden ist, wobei die Förderkapazität des zufördernden Greiferförderers (1) mit der der Wegfördereinrichtung (2) im wesentlichen übereinstimmt.

3. Verfahren nach Anspruch 1, **dadurch gekennzeichnet, dass** zwei Übergabebereiche (4) mit jeweils einer Wegfördereinrichtung (2) vorhanden sind, wobei jeder zweite Greifer (3) des zufördernden Greiferförderers (1) im ersten Übergabebereich und die übrigen Greifer im zweiten Übergabebereich geöffnet werden.

4. Verfahren nach Anspruch 1, **dadurch gekennzeichnet, dass** zwei Übergabebereiche (4) mit jeweils einer Wegfördereinrichtung (2) vorhanden sind, wobei jeder Greifer (3) des zufördernden Greiferförderers (1) im ersten Übergabebereich (4) ein Produkt an eine erste Wegfördereinrichtung und im zweiten Übergabebereich ein weiteres Produkt an eine zweite Wegfördereinrichtung übergibt.

5. Verfahren ,nach Anspruch 4, **dadurch gekennzeichnet, dass** der zufördernde Greiferförderer (1) Greifer (3) mit jeweils zwei individuell betätigbaren Greiferarmen (3a, 14) aufweist, wobei einer der Greiferarme jeweils alle vom Greifer (3) erfassten Produkte (10, 10') und der andere Greiferarm jeweils das zuvorderst im Greifer (3) angeordnete Produkt zu halten imstande ist.

6. Verfahren nach Anspruch 4, **dadurch gekennzeichnet, dass** Hilfsgreifer (12) im ersten Übergabebereich (4) mit den Greifern (3) des zufördernden Greiferförderers (1) mitbewegt werden und jeweils das zuvorderst im Greifer (3) angeordnete Produkt ergreifen, wobei der Greifer (3) zur Abgabe der weiteren Produkte geöffnet wird, wenn der Hilfsgreifer (12) das zuvorderst im Greifer (3) angeordnete Produkt ergriffen hat, der Greifer (3) nach Abgabe der weiteren Produkte geschlossen und der Hilfsgreifer (12) geöffnet und entfernt wird.

7. Verfahren nach einem der Ansprüche 3 bis 6, **dadurch gekennzeichnet, dass** die Förderkapazität jeder der Wegfördereinrichtungen (2) im wesentlichen der halben Förderkapazität des zufördernden Greiferförderers (3) entspricht.

8. Verfahren nach Anspruch 1 oder 2, **dadurch gekennzeichnet, dass** die Abstände (a, b) und die Geschwindingkeiten der Greifer (3, 6) des zufördernden und wegfördernden Greiferförderers derart aneinander angepasst sind, dass jedes Produkt von einem einzelnen Greifer (6) des wegfördernden Greiferförderers aufgenommen werden kann.

9. Vorrichtung zur Durchführung des Verfahrens nach einem der vorangegangenen Ansprüche mit einem zufördernden Greiferförderer (1) mit einer Mehrzahl von Greifern (3), die imstande sind, jeweils zwei oder mehr Produkte (10, 10') im Bereich ihrer vorlaufenden Kanten (10a, 10a') derart gemeinsam zu ergreifen, dass die Kanten (10a, 10a') wechselseitig voneinander beabstandet sind, wenigstens einer Steuereinrichtung (5), die die Greifer (3) in wenigstens einem Übergabebereich (4) zu öffnen imstande ist, und wenigstens einer Wegfördereinrichtung (2), mit der die übergebenen Produkte (10, 10') einer weiterverarbeitenden Station zugeführt werden, wobei die Wegfördereinrichtung (2) ein weiterer Greiferförderer ist, dessen Greifer (6) jeweils nur ein Produkt (10,10') aufnehmen.

10. Vorrichtung nach Anspruch 9, **dadurch gekennzeichnet, dass** zwei tlbergabebereiche und zwei Wegfördereinrichtungen vorhanden sind.

## Claims

1. Method of conveying sheet-like products (10, 10'), in particular printed products, in each case two or more products (10, 10') being gripped together, in the region of their leading edges (10a, l0a'), by grippers (3) of a feeding gripper conveyor (1) such that the edges (10a, 10a') are alternately spaced apart from one another, and the products (10, 10') being conveyed by the grippers (3) and, in at least one transfer region (4), being transferred to at least one removal arrangement (2) such that each product (10, 10') at most partially overlaps the product (10, 10') previously transferred to the removal arrangement (2), and the leading edges (10a, 10a') of the products (10, 10') are spaced apart from one another, **characterized in that** the at least one removal arrangement (2) is a further gripper conveyor of which the grippers (6) each receive just one product (10, 10').

2. Method according to Claim 1, **characterized in that** a single transfer region (4) with one removal arrangement (2) is provided, the conveying capacity of the feeding gripper conveyor (1) essentially coinciding with that of the removal arrangement (2).

3. Method according to Claim 1, **characterized in that** two transfer regions (4) each with one removal arrangement (2) are provided, every second gripper (3) of the feeding gripper conveyor (1) being opened in the first transfer region and the rest of the grippers being opened in the second transfer region.

4. Method according to Claim 1, **characterized in that** two transfer regions (4) each with one removal arrangement (2) are provided, each gripper (3) of the feeding gripper conveyor (1), in the first transfer region (4), transferring a product to a first removal arrangement and, in the second transfer region, transferring a further product to a second removal arrangement.

5. Method according to Claim 4, **characterized in that** the feeding gripper conveyor (1) has grippers (3) each with two individually actuable gripper arms (3a, 14), one of the gripper arms being capable of retaining in each case all of the products (10, 10') gripped by the gripper (3) and the other gripper arm being capable of retaining in each case the foremost product arranged in the gripper (3).

6. Method according to Claim 4, **characterized in that** auxiliary grippers (12) are moved along with the grippers (3) of the feeding gripper conveyor (1) in the first transfer region (4) and grip in each case the foremost product arranged in the gripper (3), the gripper (3) being opened in order to discharge the further products when the auxiliary gripper (12) has gripped the foremost product in the gripper (3), the gripper (3) being closed once the further products have been discharged, and the auxiliary gripper (12) being opened and removed.

7. Method according to one of Claims 3 to 6, **characterized in that** the conveying capacity of each of the removal arrangements (2) corresponds essentially to half the conveying capacity of the feeding gripper conveyor (3).

8. Method according to Claim 1 or 2, **characterized in that** the spacings (a, b) between, and the speeds of the grippers (3, 6) of the feeding and removing gripper conveyors are adapted to one another such that each product can be received by a single gripper (6) of the removing gripper conveyor.

9. Apparatus for implementing the method according to one of the preceding claims, having a feeding gripper conveyor (1) with a multiplicity of grippers (3) which are capable of gripping together in each case two or more products (10, 10'), in the region of their leading edges (10a, 10a'), such that the edges (10a, 10a') are alternately spaced apart from one another, having at least one control arrangement (5) which is capable of opening the grippers (3) in at least one transfer region (4), and having at least one removal arrangement (2) by means of which the transferred products (10, 10') are fed to a further-processing station, the removal arrangement (2) being a further gripper conveyor of which the grippers (6) each receive just one product (10, 10').

10. Apparatus according to Claim 9, **characterized in that** two transfer regions and two removal arrangements are provided.

## Revendications

1. Procédé pour le transport de produits plats (10, 10'), en particulier de produits imprimés, ou à chaque fois deux produits ou plus (10, 10') sont saisis ensemble au niveau de leurs bords antérieurs (10a, 10a') par des préhenseurs (3) d'un convoyeur (1) à préhenseurs de transport, de telle manière que les bords (10a, 10a') soient à intervalle les uns des autres, et où les produits (10, 10') sont transportés par les préhenseurs (3) et transférés dans au moins une zone de transfert (4) à au moins un dispositif d'évacuation (2), de telle manière que chaque produit (10, 10') recouvre au plus partiellement le produit (10, 10') précédemment transféré au dispositif d'évacuation (2) et que les bords antérieurs (10a, 10a') des produits (10, 10') soient à intervalle les uns des autres, **caractérisé en ce que** le ou les dispositifs d'évacuation (2) sont d'autres convoyeurs à préhenseurs dont les préhenseurs (6) ne saisissent qu'un produit (10, 10') à la fois.

2. Procédé selon la revendication 1, **caractérisé en ce qu'**une seule zone de transfert (4) est présente avec un dispositif d'évacuation (2), la capacité de transport du convoyeur (1) à préhenseurs de transport correspondant essentiellement à celle du dispositif d'évacuation (2).

3. Procédé selon la revendication 1, **caractérisé en ce que** deux zones de transfert (4) sont présentes avec un dispositif d'évacuation (2) chacune, chaque deuxième préhenseur (3) du convoyeur (1) à préhenseurs de transport étant ouvert dans la première zone de transfert, les autres préhenseurs étant ouverts dans la deuxième zone de transfert.

4. Procédé selon la revendication 1, **caractérisé en ce que** deux zones de transfert (4) sont présentes avec un dispositif d'évacuation (2) chacune, chaque préhenseur (3) du convoyeur (1) à préhenseurs de transport transférant un produit à un premier dispositif d'évacuation dans la première zone de transfert (4), et transférant un autre produit à un deuxième dispositif d'évacuation dans la deuxième zone de transfert.

5. Procédé selon la revendication 4, **caractérisé en ce que** le convoyeur (1) à préhenseurs de transport comporte des préhenseurs (3) à deux bras de préhenseur (3a, 14) individuellement actionnables chacun, un des bras de préhenseur étant apte à tenir tous les produits (10, 10') saisis par le préhenseur (3) et l'autre bras de préhenseur étant apte à tenir le produit antérieurement disposé dans le préhenseur (3).

6. Procédé selon la revendication 4, **caractérisé en ce que** des préhenseurs auxiliaires (12) sont entraînés avec les préhenseurs (3) du convoyeur (1) à préhenseurs de transport dans la première zone de transfert (4) et saisissent chacun le produit antérieurement disposé dans le préhenseur (3), ledit préhenseur (3) étant ouvert pour la dépose des autres produits quand le préhenseur auxiliaire (12) a saisi le produit antérieurement disposé dans le préhenseur (3), le préhenseur (3) étant fermé après dépose des autres produits et le préhenseur auxiliaire (12) ouvert et éloigné.

7. Procédé selon l'une des revendications 3 à 6, **caractérisé en ce que** la capacité de transport de chacun des dispositifs d'évacuation (2) correspond essentiellement à la demi-capacité de transport du convoyeur (1) à préhenseurs (3) de transport.

8. Procédé selon la revendication 1 ou 2, **caractérisé en ce que** les intervalles (a, b) et les vitesses des préhenseurs (3, 6) du convoyeur à préhenseurs de transport et du convoyeur à préhenseurs d'évacuation sont ajustés les uns aux autres, de telle manière que chaque produit puisse être reçu par un seul préhenseur (6) du convoyeur à préhenseurs d'évacuation.

9. Dispositif pour l'exécution du procédé selon l'une des revendications précédentes, avec un convoyeur (1) à préhenseurs de transport ayant une pluralité de préhenseurs (3) aptes à saisir ensemble deux produits ou plus (10, 10') au niveau de leurs bords antérieurs (10a, 10a'), de telle manière que les bords (10a, 10a') soient à intervalle les uns des autres, au moins un dispositif de commande (5) apte à ouvrir les préhenseurs (3) dans au moins une zone de transfert (4), et au moins un dispositif d'évacuation (2) au moyen duquel les produits (10, 10') transférés sont conduits vers une station de traitement consécutif, le dispositif d'évacuation (2) étant un autre convoyeur à préhenseurs, dont les préhenseurs (6) ne reçoivent chacun qu'un seul produit (10, 10').

10. Dispositif selon la revendication 9, **caractérisé en ce que** deux zones de transfert et deux dispositifs d'évacuation sont présentés.
